# EUROPÄISCHE PATENTSCHRIFT

(11) **EP 0 638 723 B1**
(45) Veröffentlichungstag und Bekanntmachung des Hinweises auf die Patenterteilung: **04.06.1997**
(21) Anmeldenummer: 94110281.6
(22) Anmeldetag: 01.07.1994
(51) Int. Cl.: F04C 19/00, F04C 29/04, F25B 31/00, F25B 40/04

(54) **Mechanischer Verdichteranlage**
Mechanical compression plant
Installation de compression mécanique

(30) Priorität: 11.08.1993 DE 4327003; 16.03.1994 DE 9404463 U
(43) Veröffentlichungstag der Anmeldung: 15.02.1995
(73) Patentinhaber: SIEMENS AKTIENGESELLSCHAFT, 80333 München (DE)
(72) Erfinder: Holzheimer, Günter, Dipl.-Ing. (FH), D-91083 Baiersdorf (DE); Stretz, Manfred, Dipl.-Ing. (FH), D-91058 Erlangenrf (DE); Neubauer, Hans René, Dipl.-Ing., D-91085 Weisendorf (DE)

(56) Entgegenhaltungen:
- EP-A- 0 174 454
- EP-A- 0 486 726
- WO-A-86/07416
- GB-A- 934 490
- GB-A- 985 951
- US-A- 2 385 667

## Beschreibung

Die Erfindung bezieht sich auf eine Verdichteranlage gemäß dem Oberbegriff des Anspruches 1.

Eine solche Verdichteranlage ist durch WO-A-86/07416 bekannt. Bei dieser Anlage wird zum Kühlen des zu verdichtenden Gases strömungsmäßig vor dem Verdichter eine verdampfbare Flüssigkeit in die Saugleitung eingebracht. Um zumindest wieder einen Teil der in Dampfform im verdichteten Gas enthaltenen Flüssigkeit zurückzugewinnen, ist in der mit dem Verdichter verbundenen Druckleitung eine Nachkühleinheit vorgesehen. Diese Nachkühleinheit besteht aus einem mit einem Gebläse versehenen Wärmetauscher. Eine solche Nachkühleinheit erfordert neben einem erheblichen Installationsaufwand auch noch einen nicht unerheblichen Energiebedarf für das Gebläse des Wärmetauschers.

Durch die US-A-2,385,667 ist ein Kühlsystem bekannt, bei dem ein aus einer ersten und zweiten Kammer bestehende Kühleinheit verwendet wird. Bei dieser Kühleinheit ist die eine Kammer mit der zum Verdichter führenden Saugleitung und die andere Kammer mit der vom Verdichter wegführenden Druckleitung in Reihe geschaltet. Hierdurch wird eine gewisse Kühlung des durch den Verdichtungsvorgang erwärmten Gases durch das noch unverdichtete Gas erreicht.

Aufgabe der vorliegenden Erfindung ist es, eine Verdichteranlage mit einem mechanischen Verdichter zu schaffen, bei der das verdichtete gasförmige Fördermedium mit einem geringen Energiebedarf und nur mit einem geringen zusätzlichen Installationsaufwand intensiv gekühlt werden kann.

Die Aufgabe wird erfindungsgemäß gelöst durch die kennzeichnenden Merkmale des Anspruches 1. Vorteilhafte Ausgestaltungen sind in den Unteransprüchen beschrieben.

Die Verdichteranlage gemäß Anspruch 1 weist eine Nachkühleinheit auf, die aus zwei getrennten Kammern mit wenigstens einer gemeinsamen Trennwand besteht. Die erste Kammer der Nachkühleinheit ist in die Saugleitung, die vom Fördermedium durchströmt wird, geschaltet. Das die Saugleitung durchströmende Fördermedium wird nachfolgend als Saugluft bezeichnet. Die zweite Kammer der Nachkühleinheit ist in die Druckleitung geschaltet, die von dem aus dem Verdichter ausgeschobenen gasförmigen Fördermedium durchströmt wird. Das die Druckleitung durchströmende Fördermedium wird nachfolgend als Abluft bezeichnet.

Die Abluft in der Druckleitung ist wärmer als die Saugluft in der Saugleitung. In der Nachkühleinheit findet damit zwischen der Abluft und der Saugluft ein Wärmeaustausch statt. Um die Abkühlung der Abluft zu verstärken, wird über eine Einspritzleitung Flüssigkeit, vorzugsweise Wasser, in die Saugleitung eingespritzt. Die beim Einspritzvorgang verdampfende Flüssigkeit führt in der Saugleitung zur teilweisen oder vollständigen Sättigung der Saugluft. Die zur Verdampfung der eingespritzten Flüssigkeit notwendige Verdampfungswärme wird der Saugluft entzogen, wodurch sich die in der Saugleitung strömende Saugluft abkühlt. Damit wird das Temperaturgefälle zwischen der Saugluft und der Abluft vergrößert, wodurch die Abluft aufgrund des verbesserten Wärmeaustausches stärker gekühlt wird.

Das erfindungsgemäße Prinzip der Abluftkühlung ist nicht nur auf Drehschieber- und Wälzkolbenpumpen beschränkt, sondern eignet sich auch für andere mechanische Verdichter, wie z.B. Flüssigkeitsringmaschinen. Bei Flüssigkeitsringmaschinen bietet dieses Prinzip den Vorteil, daß durch die stärkere Abkühlung der Abluft ein zusätzlicher Anteil an dampfförmiger Betriebsflüssigkeit aus der Abluft herauskondensiert wird. Nach ihrer Kondensation kann die Betriebsflüssigkeit wieder in den Flüssigkeitskreislauf bzw. in den Gasdurchlauf zurückgeführt werden. Das erfindungsgemäße Prinzip der Abluftkühlung führt also nicht nur zu der gewünschten Abkühlung der Abluft, sondern ermöglicht auch eine Rückgewinnung der Betriebsflüssigkeit. Dadurch muß der Betriebsflüssigkeitskreislauf nicht bzw. nur mit einer reduzierten Menge an Betriebsflüssigkeit ergänzt werden. Eine ständig steigende Konzentration von chemischen Bestandteilen, Feststoffen und Kalk in der Betriebsflüssigkeit sowie die daraus resultierende Korrosion, Verschmutzung und Verkalkung werden somit zuverlässig verhindert bzw. verzögert.

Die Verwendung einer Flüssigkeitsringmaschine als mechanischen Verdichter bietet gegenüber einer Drehschieberpumpe eine Vielzahl von Vorteilen. So ist eine Flüssigkeitsringmaschine gegenüber einer vom Fördermedium verursachten Verschmutzung durch Feststoffe unempfindlicher als eine Drehschieberpumpe. Weiterhin fungiert eine Flüssigkeitsringmaschine als Gaswäscher, da sie die Feststoffe des Fördermediums (z.B. Staub) im Betriebsflüssigkeitskreislauf bindet und im Abscheider (Ort mit der geringsten Strömungsgeschwindigkeit) abscheidet. Darüber hinaus arbeitet das Laufrad einer Flüssigkeitsringmaschine berührungslos (Abdichtmedium ist die Betriebsflüssigkeit) und damit, im Gegensatz zur Drehschieberpumpe, weitestgehend verschleißfrei.

Bei der Nachkühleinheit sind unter dem Begriff Kammer alle konstruktiven Möglichkeiten zu verstehen, die wenigstens eine als Wärmeübertragungsfläche dienende Trennwand zwischen der Saugleitung und der Abluftleitung aufweisen. Dies kann z.B. auch durch ein ineinandergreifendes Geflecht von Rohrleitungen erzielt werden.

Die Erfindung sowie weitere vorteilhafte Ausgestaltungen werden im folgenden anhand eines schematisch dargestellten Ausführungsbeispiels näher erläutert; darin zeigen:
- FIG 1: eine erste Ausführungsform des erfindungsgemäßen mechanischen Verdichters,
- FIG 2: eine zweite Ausführungsform des erfindungsgemäßen mechanischen Verdichters.

In FIG 1 ist mit 1 ein als Flüssigkeitsringmaschine ausgebildeter mechanischer Verdichter bezeichnet. An eine erste Anschlußöffnung 11 der Flüssigkeitsringmaschine 1 ist eine Saugleitung 2 geschaltet. An eine zweite, entgegengesetzt wirkende Anschlußöffnung 12 ist der Flüssigkeitsringmaschine 1 über eine Verbindungsleitung 3 ein Flüssigkeitsabscheider 4 nachgeschaltet.

Der Flüssigkeitsabscheider 4 weist eine Abluftleitung 5 auf und ist über eine Rücklaufleitung 6 mit der Flüssigkeitsringmaschine 1 verbunden.

Die Flüssigkeitsringmaschine 1 weist weiterhin eine Nachkühleinheit 7 auf, die mit ihrer ersten Kammer 71 in die Saugleitung 2 und mit ihrer zweiten Kammer 72 in die Abluftleitung 5 geschaltet ist. In der in der Zeichnung dargestellten Ausgestaltung der Flüssigkeitsringmaschine 1 zweigt von dem aus der Nachkühleinheit 7 herausgeführten Ende 51 der Abluftleitung 5 eine Kondensatleitung 8 ab, durch die die kondensierte Betriebsflüssigkeit in den Flüssigkeitsabscheider 4 und damit in den Betriebsflüssigkeitskreislauf (durchzogene Linie) und/oder in den Gasdurchlauf (gestrichelte Linie) zurückgeführt wird.

Die Kondensatleitung 8 muß nicht notwendigerweise von dem Ende 51 der Abluftleitung 5 abzweigen; die Kondensatleitung 8 kann vielmehr auch direkt von der Kammer 72 der Nachkühleinheit 7 herausgeführt und dann wiederum in die Saugleitung 2 oder in den Flüssigkeitsabscheider 4 münden.

Die Anordnung der Nachkühleinheit 7 ist nicht auf das in der Zeichnung dargestellte Ausführungsbeispiel beschränkt. Die Nachkühleinheit 7 kann auch direkt auf dem Abluftstutzen des Abscheiders 4 sitzen. Dies hat den Vorteil, daß das Kondensat aufgrund der Schwerkraft direkt in den Abscheider 4 zurückläuft. Die Kondensatleitung wird dadurch eingespart.

Über eine Einspritzleitung 9, die im gezeigten Ausführungsbeispiel von der Rücklaufleitung 6 abzweigt, wird vor der Nachkühleinheit 7 in die Saugleitung 2 Betriebsflüssigkeit eingespritzt.

Die im Flüssigkeitsabscheider 4 aus dem gasförmigen Fördermedium abgeschiedene Betriebsflüssigkeit wird durch ein in der Rücklaufleitung 6 angeordneten Wärmetauscher 10 gekühlt. Über die Einspritzleitung 9 wird damit nur gekühlte Betriebsflüssigkeit in die Saugleitung 2 eingespritzt.

Das in der Saugleitung 2 strömende Fördermedium wird durch die beim Einspritzen verdampfende Betriebsflüssigkeit, vorzugsweise Wasser, teilweise oder vollständig gesättigt. Die zur Verdampfung der eingespritzten Betriebsflüssigkeit notwendige Verdampfungswärme wird dem Fördermedium in der Saugleitung entzogen, wodurch sich das Fördermedium abkühlt. Damit wird das bereits vorhandene Temperaturgefälle zwischen dem in der Saugleitung 2 strömenden Fördermedium (Saugluft) und dem in der Abluftleitung 5 strömenden Fördermedium (Abluft) vergrößert.

Die in FIG 1 dargestellte Flüssigkeitsringmaschine 1 arbeitet in einem geschlossenen Betriebsflüssigkeitskreislauf. Abhängig vom Ansaugdruck ist dadurch nur eine geringe bis gar keine Zugabe von Betriebsflüssigkeit (Ergänzungswasser, das chemische Bestandteile, Feststoffe und Kalk enthält) notwendig. Damit wird die von den chemischen Bestandteilen verursachte Korrosion und die Verschmutzung durch Feststoffe sowie die Verkalkung zuverlässig verhindert bzw. verzögert.

Das erfindungsgemäße Prinzip der Abluftkühlung ist nicht nur auf Flüssigkeitsringmaschinen beschränkt, sondern eignet sich für alle mechanischen Verdichter. In FIG 2 ist dies am Beispiel einer trockenlaufenden Verdrängerpumpe gezeigt, die ebenfalls mit 1 bezeichnet ist. An eine erste Anschlußöffnung 11 der Verdrängerpumpe 1 ist eine Saugleitung 2 geschaltet. An eine zweite, entgegengesetzt wirkende Anschlußöffnung 12 der Verdrängerpumpe 1 ist eine Druckleitung 3 geschaltet, die bei dem in FIG 2 gezeigten Ausführungsbeispiel direkt in eine Nachkühleinheit 7 mündet. Die Nachkühleinheit 7 besteht aus zwei getrennten Kammern 71 und 72. Die Nachkühleinheit 7 ist mit ihrer ersten Kammer 71 in die Saugleitung 2 und mit ihrer zweiten Kammer 72 in die Druckleitung 3 geschaltet.

Über eine Einspritzleitung 9 wird vor der Nachkühleinheit 7 in die Saugleitung 2 gekühlte Flüssigkeit eingespritzt. Diese Flüssigkeit kann z.B. aus dem Prozeßkreislauf entnommen werden. Durch die Einspritzung von Flüssigkeit in die Saugleitung 2 wird der bereits bei FIG 1 beschriebene Kühleffekt erzielt.

## Patentansprüche

1. Verdichteranlage mit einem mechanischen Verdichter, der eine erste und zweite Anschlußöffnung (11, 12) aufweist, wobei an die erste Anschlußöffnung (11) eine Saugleitung (2) und an die zweite Anschlußöffnung (12) eine Druckleitung (3; 5) angeschlossen ist, bei welcher Anlage ferner mittels einer Einspritzleitung (9) Flüssigkeit in die Saugleitung (2) eingespritzt wird und im Zuge der Druckleitung (3; 5) eine dem Verdichter strömungsmäßig nachgeordnete Nachkühleinheit (7) vorgesehen ist, **dadurch gekennzeichnet,**
- daß die Nachkühleinheit (7) aus zwei getrennten Kammern (71; 72) mit wenigstens einer Trennwand besteht, wobei die erste Kammer (71) mit der Saugleitung (2) und die zweite Kammer (72) mit der Druckleitung (3; 5) in Reihe geschaltet ist,
- daß ferner die Einspritzleitung (9) strömungsmäßig vor der Nachkühleinheit (7) und/oder innerhalb der Nachkühleinheit (7) in die Saugleitung mündet.

2. Verdichteranlage nach Anspruch 1, mit einem als Flüssigkeitsringmaschine ausgebildeten, mechanischen Verdichter, **gekennzeichnet durch** folgende Merkmale:
- die Druckleitung umfaßt eine Verbindungsleitung (3), durch die ein Flüssigkeitsabscheider (4) an die zweite Anschlußöffnung (12) der Flüssigkeitsringmaschine (1) geschaltet ist, sowie wenigstens eine aus dem Flüssigkeitsabscheider (4) herausgeführte Abluftleitung,
- der Flüssigkeitsabscheider (4) weist wenigstens eine zur Flüssigkeitsringmaschine (1) zurückführende Rücklaufleitung (6) auf,
- die Nachkühleinheit (7) ist mit ihrer zweiten Kammer (72) in die Abluftleitung (5) geschaltet,
- aus der zweiten Kammer (72) der Nachkühleinheit (7) ist das Kondensat in den Betriebsflüssigkeitskreislauf und/oder in den Gasdurchlauf rückführbar.

3. Verdichteranlage nach Anspruch 2, **dadurch gekennzeichet,** daß in die Rücklaufleitung (6) ein Wärmetauscher (10) geschaltet ist.

4. Verdichteranlage nach Anspruch 2, **dadurch gekennzeichet,** daß die Einspritzleitung (9) zwischen Wärmetauscher (10) und Flüssigkeitsringmaschine (1) von der Rücklaufleitung (6) abzweigt.

5. Verdichteranlage nach Anspruch 2, **dadurch gekennzeichnet,** daß der Warmetauscher (10) als Luftkühler ausgebildet ist.

6. Verdichteranlage nach Anspruch 2, **dadurch gekennzeichet,** daß die Kondensatrückführung über eine Kondensatleitung (8) erfolgt, die von dem aus der Nachkühleinheit (7) herausgeführten Ende (51) der Abluftleitung (5) abzweigt.

## Claims

1. Compressor system having a mechanical compressor, which has a first connection opening (11) and a second connection opening (12), with a suction line (2) being connected to the first connection opening (11), and a pressure line (3; 5) being connected to the second connection opening (12), in which system liquid is furthermore injected into the suction line (2) by means of an injection line (9), and provided in the course of the pressure line (3; 5) is an after-cooler unit (7) which in terms of flow is arranged downstream of the compressor, characterised
- in that the after-cooler unit (7) consists of two separate chambers (71; 72) having at least one dividing wall, with the first chamber (71) being connected in series with the suction line (2) and the second chamber (72) being connected in series with the pressure line (3; 5), and
- in that furthermore the injection line (9) opens out into the suction line upstream of the after-cooler unit (7) in terms of flow and/or inside the after-cooler unit (7).

2. Compressor system according to claim 1, having a mechanical compressor which is constructed as a liquid ring machine, characterised by the following features:
- the pressure line comprises a connection line (3), by which a liquid separator (4) is connected to the second connection opening (12) of the liquid ring machine (1), as well as at least one exhaust air line which leads out of the liquid separator (4);
- the liquid separator (4) has at least one return line (6) which leads back to the liquid ring machine (1);
- the second chamber (72) of the after-cooler unit (7) is connected into the exhaust air line (5);
- the condensate can be returned from the second chamber (72) of the after-cooler unit (7) into the operating liquid circuit and/or into the passage of the gas.

3. Compressor system according to claim 2, characterised in that a heat exchanger (10) is connected into the return line (6).

4. Compressor system according to claim 2, characterised in that the injection line (9) branches off from the return line (6) between heat exchanger (10) and liquid ring machine (1).

5. Compressor system according to claim 2, characterised in that the heat exchanger (10) is constructed as an air cooler.

6. Compressor system according to claim 2, characterised in that the condensate return takes place by way of a condensate line (8), which branches off from the end (51) of the exhaust air line (5) that leads out of the after-cooler unit (7).

## Revendications

1. Installation de compression comportant un compresseur mécanique, lequel comporte un premier et un deuxième orifices de raccordement (11, 12), une conduite d'aspiration (2) étant raccordée au premier orifice de raccordement (11) et une conduite de refoulement (3 ; 5) étant raccordée au deuxième orifice de raccordement (12), installation dans laquelle on injecte en outre un liquide dans la conduite d'aspiration (2) à l'aide d'une conduite d'injection (9), et on prévoit sur le parcours de la conduite de refoulement (3 ; 5) une unité de post-réfrigération (7), montée en aval du compresseur, caractérisée en ce que :
- l'unité de post-réfrigération (7) est constituée de deux chambres distinctes (71 ; 72) ayant au moins une cloison de séparation, la première chambre (71) communiquant avec la conduite d'aspiration (2) et la deuxième chambre (72) communiquant en série avec la conduite de refoulement (3 ; 5),
- en outre, la conduite d'injection (9) débouche dans la conduite d'aspiration en amont de l'unité de post-réfrigération (7) et/ou à l'intérieur de l'unité de post-réfrigération (7).

2. Installation de compression selon la revendication 1, avec un compresseur mécanique conçu comme une machine à anneau liquide, caractérisée par les éléments suivants :
- la conduite de refoulement comporte une conduite de communication (3), par laquelle un séparateur de liquide (4) communique avec le deuxième orifice de raccordement (12) de la machine à anneau liquide (1), et au moins une conduite d'air d'évacuation, qui part du séparateur de liquide (4),
- le séparateur de liquide (4) comporte au moins une conduite de retour (6), qui revient à la machine à anneau liquide (1),
- l'unité de post-réfrigération (7) communique, par sa deuxième chambre (72), avec la conduite d'air d'évacuation (5),
- sortant de la deuxième chambre (72) de l'unité de post-réfrigération (7), le condensat peut être renvoyé dans le circuit de liquide véhiculé et/ou dans le circuit de passage du gaz.

3. Installation de compression selon la revendication 2, caractérisée en ce qu'un échangeur de chaleur (10) est installé dans la conduite de retour (6).

4. Installation de compression selon la revendication 2, caractérisée en ce que la conduite d'injection (9) part de la conduite de retour (6) entre l'échangeur de chaleur (10) et la machine à anneau liquide (1).

5. Installation de compression selon la revendication 2, caractérisée en ce que l'échangeur de chaleur (10) est conçu comme un refroidisseur d'air.

6. Installation de compression selon la revendication 2, caractérisée en ce que le recyclage des condensats s'effectue par une conduite à condensats (8), qui part de l'extrémité (51), qui sort de l'unité de post-réfrigération (7), de la conduite d'air d'évacuation (5).
